# EUROPÄISCHE PATENTSCHRIFT

(11) **EP 1 611 808 B1**
(45) Veröffentlichungstag und Bekanntmachung des Hinweises auf die Patenterteilung: **17.12.2008**
(21) Anmeldenummer: 05001784.7
(22) Anmeldetag: 28.01.2005
(51) Int. Cl.: A41D 13/12, A41B 9/00

(54) **Netzhöschen**
Net brief
Culotte en filet

(30) Priorität: 28.06.2004 DE 202004010162 U
(43) Veröffentlichungstag der Anmeldung: 04.01.2006
(73) Patentinhaber: Winkler, Walter, 51674 Wiehl (DE)
(72) Erfinder: Winkler, Walter, 51674 Wiehl (DE)
(74) Vertreter: Grosse, Wolf-Dietrich Rüdiger

(56) Entgegenhaltungen:
- DE-C1- 4 215 253
- US-A- 3 703 820
- US-A- 5 546 608
- PATENT ABSTRACTS OF JAPAN Bd. 2002, Nr. 02, 2. April 2002 (2002-04-02) -& JP 2001 299796 A (SASAKI HIDENORI; NISHIKAWA GOUSEN KK), 30. Oktober 2001 (2001-10-30)
- PATENT ABSTRACTS OF JAPAN Bd. 2003, Nr. 03, 5. Mai 2003 (2003-05-05) & JP 2002 339102 A (ENDO HIROYOSHI), 27. November 2002 (2002-11-27)

## Beschreibung

Die Erfindung betrifft ein Netzhöschen bestehend aus einem aus einer Vielzahl einzelner Fäden gewirkten, oben offenen und zumindest im Bereich des oberen Randes mit eingewirkten elastischen Fäden versehenem Schlauch, wobei die untere Öffnung des Schlauchs durch zusammengewirkte Randbereiche der Schlauchwand mittig über einen Bereich geschlossen ist, so dass die untere Öffnung zwei durch den geschlossenen Schrittbereich getrennte Beinausschnitte aufweist.

Derartige Netzhöschen werden vorzugsweise in Krankenhäusern und in der Altenpflege angewandt. Um Untersuchungen im Genital- und / oder Analbereich durchführen zu können war es bisher notwendig, die Netzhöschen auszuziehen, die Untersuchungen durchzuführen und anschließend das Netzhöschen wieder anzuziehen. Bei schweren, bettlägerigen Patienten wurden die Netzhöschen zerschnitten und nach der Untersuchung durch neue ersetzt. Auch das Verlegen von z. B. Kathedern ist bei den bekannten Netzhöschen schwierig. Oft wird der Katheder am oberen Bund aus dem Höschen herausgeführt, wobei es durchaus zum Knicken und damit Blockieren des Katheders kommen kann.

Aus der US-A-5,546,608 ist schon eine Unterbekleidung bekanntgeworden, die aus zwei Teilen, einem Vorder- und einem Hinterteil besteht, die über Verbindungselemente derart miteinander verbunden werden, dass eine Unterhose entsteht. Der Bereich zumindest eines der beiden Teile der den späteren Schrittbereich bildet, weist eine halbkreisförmige Ausnehmung auf, die später im zusammengesetzten Zustand der Unterhose eine wieder verschließbare Untersuchungsöffnung darstellt. Diese Hose wird erst am, in der Regel liegenden Patienten aus den beiden Einzelteilen zusammengefügt. Nachteilig ist dabei einerseits der große Aufwand beim Zusammenfügen der Einzeltelle. Andererseits lassen sich die Einzelteile in der Regel nicht ohne Nähte, die später beim liegenden Patienten zu Druckstellen, bis hin zu einem Dekubitus führen können, zusammensetzen. Außerdem sind diese Hosen in der Herstellung sehr aufwendig und teuer.

Auch die JP-A-2001 299 796 offenbart eine zu einer Netzhose alternative Hose, die zwar ebenfalls ein Vorderteil und ein Hinterteil mit Jeweils einer Öffnung aufweist, diese beiden Teile sind Jedoch im späteren Schrittbereich miteinander verbunden. Diese Hose wird wie eine Windel später im Hüftbereich durch das beidseitige Verbinden des Vorder- mit dem Hinterteil zu einer Hose zusammengefügt. Auch hier kann es beim Patienten zu Druckstellen kommen. Die Hose ist teuer und aufwendig In der Herstellung.

Der Erfindung liegt die Aufgabe zugrunde, Netzhöschen derart weiterzuentwickeln, dass ein leichter, ungehinderter Zugang zum Genital- und / oder Analbereich von die Netzhöschen tragenden Patienten gewährleistet ist.

Zur Lösung dieser Aufgabe wird vorgeschlagen, dass der geschlossene Schrittbereich eine mittige Öffnung aufweist und / oder dass zwischen dem Schrittbereich und dem oberen Rand auf mindestens einer Seite der Schlauchwand eine Öffnung vorgesehen ist.

Die im Schrittbereich vorgesehene Öffnung erlaubt Untersuchung und das Verlegen von Kathedern im Vaginalbereich von weiblichen Patienten. Die Öffnung zwischen dem Schrittbereich und dem oberen Rand auf zumindest einer Seite der Schlauchwandung erlaubt Untersuchungen wie Rektoskopien und dergleichen, ohne dass das Netzhöschen für diese Untersuchungen ausgezogen und später wie angezogen bzw. ausgetauscht werden muss.

Es hat sich bewährt, dass auf beiden Seiten der Schlauchwandung im Wesentlichen gegenüberliegende Öffnungen vorgesehen sind. Damit sind die Netzhöschen im vorderseitigen und hinterseitigen Bereich gleich ausgebildet. Ein "falsches" Anziehen der Netzhöschen ist damit nicht möglich. Die Netzhöschen können, wie bisher üblich, ohne Beachtung der Vorder- bzw. Hinterseite dem Patienten angezogen werden. Weiterhin könnte bei männlichen Patienten die eine Öffnung in der Netzhöschen- Schlauchwand für rektale Untersuchungen und die zweite Öffnung in der Schlauchwand für genitale Untersuchungen verwendet werden.

Obwohl die Öffnungen durch die große Elastizität der Netzhöschen um einen gewissen Bereich bis an die benötigte Stelle gezogen werden können, hat es sich bewährt, die Öffnungen in der Netzhöschen- Schlauchwand in der unteren Hälfte vorzugsweise im unteren Drittel der Schlauchwand vorzusehen.

Von Vorteil ist, dass die Öffnungen von eingewirkten elastischen Fäden umgeben sind. Dadurch wird erreicht, dass die Öffnungen möglichst zusammengehalten werden. Erst bei Bedarf können die Öffnungen durch Spreizen der elastischen Ränder für entsprechende Untersuchungen oder das Verlegen von Kathedern geöffnet werden.

Damit die Öffnungen trotz der sie zusammenhaltenden elastischen Fäden zu finden sind hat es sich bewährt, die elastischen Fäden farblich gegenüber den Fäden des Netzhöschens zu kennzeichnen.

Von Vorteil ist, wenn die Öffnungen durch eine Sollbruchstelle verschlossen sind. Dadurch werden die Öffnungen noch sicherer als lediglich durch die elastischen Fäden, die selbstverständlich zusätzlich verwendet werden können, verschlossen. Die Sollbruchstelle ist dabei so ausgelegt, dass die Öffnungen Bei Bedarf problemlos geöffnet werden können.

Dazu empfiehlt es sich, die Sollbruchstelle durch einen, die Ränder der Öffnungen grobmaschig zusammenheftenden Faden zu bilden. Der Faden kann bei Bedarf leicht herausgezogen werden, so dass die jeweilige Öffnung frei ist.

Ist der Faden gegenüber den Fäden des Netzhöschens und/oder gegenüber den die Öffnungen umgebenden elastischen Fäden farblich gekennzeichnet, so kann die Sollbruchstelle ohne weiteres gefunden und betätigt werden.

Die Erfindung wird anhand einer Zeichnung näher erläutert. Dabei zeigt die Figur die Ansicht eines oben gespreizten Netzhöschens von unten. Aus der Figur ist der obere Rand 1 des Netzhöschens 2 ersichtlich. Im Bereich des oberen Randes 1 sind elastische Fäden 3 in das Netzhöschen 2 eingewirkt. Das Netzhöschen 2 wird doppellagig gewirkt. Im Bereich der Seiten 4, 4' sind die doppelten Lagen zusammengewirkt, so dass eine Schlauchform entsteht. Auch im Schrittbereich 5 sind die doppelten Lagen zusammengewirkt, so dass sich zwischen der Schlauchwand 6 und dem Schrittbereich 5 Beinausschnitte 7, 7' ergeben.

Der Schrittbereich 5 ist in seiner Mitte nicht zusammengewirkt, so dass sich eine Öffnung 8 ergibt. Weiterhin sind in der Schlauchwand 6 gegenüberliegend Öffnungen 9, 9' belassen, die für rektale Untersuchungen geeignet sind.

### Bezugszeichenübersicht

- 1.: oberer Rand
- 2.: Netzhöschen
- 3.: elastische Fäden
- 4.: Seite
- 5.: Schrittbereich
- 6.: Schlauchwand
- 7.: Beinausschnitt
- 8.: Öffnung
- 9.: Öffnung

## Patentansprüche

1. Netzhöschen (2), bestehend aus einem aus einer Vielzahl einzelner Fäden gewirkten, oben offenen und zumindest im Bereich des oberen Randes (1) mit eingewirkten elastischen Fäden (3) versehenem Schlauch, wobei die untere Öffnung des Schlauchs durch zusammengewirkte Randbereiche der Schlauchwand mittig über einen Bereich geschlossen ist, so dass die untere Öffnung durch den geschlossenen Schrittbereich (5) getrennte Beinausschnitte (7) aufweist,
**dadurch gekennzeichnet,**
**dass** der geschlossene Schrittbereich (5) eine mittige Öffnung (8) aufweist, und / oder dass zwischen dem Schrittbereich (5) und dem oberen Rand (1) auf zumindest einer Seite der Schlauchwand (6) eine Öffnung (9, 9') vorgesehen ist.

2. Netzhöschen (2) nach Anspruch 1,
**dadurch gekennzeichnet,**
**dass** auf beiden Seiten der Schlauchwand (6) im Wesentlichen gegenüberliegende Öffnungen (9, 9') vorgesehen sind.

3. Netzhöschen (2) nach Anspruch 1 oder 2,
**dadurch gekennzeichnet,**
**dass** die Öffnungen (9, 9') in der Schlauchwand (6) in der unteren Hälfte, vorzugsweise im unteren Drittel, des Schlauches angeordnet sind.

4. Netzhöschen (2) nach einem der Ansprüche 1 bis 3,
**dadurch gekennzeichnet,**
**dass** die Öffnungen (8; 9, 9') von eingewirkten elastischen Fäden umgeben sind.

5. Netzhöschen (2) nach Anspruch 4,
**dadurch gekennzeichnet,**
**dass** die elastischen Fäden farblich gegenüber den Fäden des Netzhöschens (2) gekennzeichnet sind.

6. Netzhöschen (2) nach einem der Ansprüche 1 bis 5,
**dadurch gekennzeichnet,**
**dass** die Öffnungen (8; 9, 9') durch eine Sollbruchstelle verschlossen sind.

7. Netzhöschen (2) nach Anspruch 5,
**dadurch gekennzeichnet,**
**dass** die Sollbruchstelle durch einen, die Ränder der Öffnungen (8; 9, 9') grobmaschig zusammenheftenden Faden gebildet ist.

8. Netzhöschen (2) nach Anspruch 7,
**dadurch gekennzeichnet,**
**dass** der Faden gegenüber den Fäden des Netzhöschens (2) und/oder gegenüber den die Öffnungen (8; 9, 9') umgebenden elastischen Fäden farblich gekennzeichnet ist.

## Claims

1. Mesh pants (2) consisting of a hose knitted from a plurality of individual threads, which is open at the top and is provided with elastic threads (3) knitted in at least in the area of the upper edge (1), wherein the lower opening of the hose is closed by knitted-together edge regions of the hose wall centrally above one region so that the lower opening has leg cut-outs (7) separated by the closed crotch region (5),
**characterised in that** the closed crotch region (5) has a central opening (8) and/or that an opening (9, 9') is provided between the crotch region (5) and the upper edge (1) and at least one side of the hose wall (6).

2. The mesh pants (2) according to claim 1,
**characterised in**
**that** substantially opposite openings (9, 9') are provided on both sides of the hose wall (6).

3. The mesh pants (2) according to claim 1 or 2,
**characterised in**
**that** the openings (9, 9') in the hose wall (6) are arranged in the lower half, preferably in the lower third, of the hose.

4. The mesh pants (2) according to one of claims 1 to 3,
**characterised in**
**that** the openings (8; 9, 9') are surrounded by knitted-in elastic threads.

5. The mesh pants (2) according to claim 4,
**characterised in**
**that** the elastic thread are **characterised in** colour compared with the colour of the mesh pants (2).

6. The mesh pants (2) according to one of claims 1 to 5,
**characterised in**
**that** the openings (8; 9, 9') are closed by a predetermined breaking point.

7. The mesh pants (2) according to claim 5,
**characterised in**
**that** the predetermined breaking point is formed by a coarse-mesh thread which tacks together the edges of the openings (8; 9, 9').

8. The mesh pants (2) according to claim 7,
**characterised in**
**that** the thread is **characterised in** colour compared with the threads of the mesh pants (2) and/or compared with the elastic threads surrounding the openings (8; 9, 9').

## Revendications

1. Petit pantalon en cellular (2), constitué d'un flexible tricoté à partir d'une pluralité de fils individuels ouvert en haut et doté au moins dans la zone du bord (1) supérieur de fils (3) élastiques tricotés à l'intérieur, l'ouverture inférieure du flexible étant fermée par des zones périphériques tricotées ensembles dans la paroi de flexible au centre sur une zone, de sorte que l'ouverture inférieure présente des ouvertures de jambe (7) séparées par la zone de pas (5) fermée,
**caractérisé en ce que**
la zone de pas (5) fermée présente une ouverture (8) centrée et/ou **en ce qu'**une ouverture (9, 9') est prévue entre la zone de pas (5) et le bord (1) supérieur sur au moins un côté de la paroi de flexible (6).

2. Petit pantalon en cellular (2) selon la revendication 1,
**caractérisé en ce que**
des ouvertures (9, 9') sensiblement opposées sont prévues sur les deux côtés de la paroi de flexible (6).

3. Petit pantalon en cellular (2) selon la revendication 1 ou 2,
**caractérisé en ce que**
les ouvertures (9, 9') dans la paroi de flexible (6) sont disposées dans la moitié inférieure, de préférence dans le tiers inférieur, du flexible.

4. Petit pantalon en cellular (2) selon l'une quelconque des revendications 1 à 3,
**caractérisé en ce que**
les ouvertures (8 ; 9, 9') sont entourées de fils élastiques tricotés à l'intérieur.

5. Petit pantalon en cellular (2) selon la revendication 4,
**caractérisé en ce que**
les fils élastiques sont repérés en couleur par rapport aux fils du petit pantalon en cellular (2).

6. Petit pantalon en cellular (2) selon l'une quelconque des revendications 1 à 5,
**caractérisé en ce que**
les ouvertures (8 ; 9, 9') sont fermés par un point de rupture théorique.

7. Petit pantalon en cellular (2) selon la revendication 5,
**caractérisé en ce que** le point de rupture théorique est formé par un fil qui relie ensemble les bords des ouvertures (8 ; 9, 9') avec des grosses mailles.

8. Petit pantalon en cellular (2) selon la revendication 7,
**caractérisé en ce que**
le fil est repéré en couleur par rapport aux fils du petit pantalon en cellular (2) et/ou par rapport aux fils élastiques entourant les ouvertures (8 ; 9, 9').
